# EUROPÄISCHE PATENTSCHRIFT

(11) **EP 0 257 182 B1**
(45) Veröffentlichungstag und Bekanntmachung des Hinweises auf die Patenterteilung: **24.07.1991**
(21) Anmeldenummer: 87104357.6
(22) Anmeldetag: 24.03.1987
(51) Int. Cl.: B21D 9/05, B21D 7/024

(54) **Rohrbiegemaschine**
Pipe-bending machine
Cintreuse pour tubes

(30) Priorität: 13.08.1986 DE 3627502
(43) Veröffentlichungstag der Anmeldung: 02.03.1988
(73) Patentinhaber: Schwarze, Rigobert, Dipl.-Ing., D-51109 Köln (DE)
(72) Erfinder: Schwarze, Rigobert, Dipl.-Ing., D-51109 Köln (DE)
(74) Vertreter: Selting, Günther, Dipl.-Ing.

(56) Entgegenhaltungen:
- DE-A- 2 101 162
- DE-A- 2 249 115
- DE-A- 2 910 174
- FR-A- 2 530 980
- US-A- 3 261 193

## Beschreibung

Die Erfindung betrifft eine Rohrbiegemaschine nach dem Oberbegriff des Patentanspruchs 1.

Bei einer bekannten Rohrbiegemaschine (FR-A-2 530 980) ist die Biegeschablone zum wechseln der Biegerillen relativ zum Maschinenrahmen in vertikaler Richtung anhebbar und absenkbar gelagert und in horizontaler Richtung quer zur Längserstreckung des Rahmens verfahrbar. Ferner ist eine Spannbacke vorgesehen, die relativ zum Maschinenrahmen bewegbar ist, um das zu biegende Rohr festklemmen oder aus einer der Biegerillen herausnehmen zu können. Die Ausrichtung der Spannbacke erfolgt über eine Antriebsvorrichtung, durch die die Biegerillen der Biegeschablone und die Klemmfläche der Spannbacke zur Deckung gebracht werden.

Eine andere bekannte Lösung für die Ausrichtung der Biegerille auf das zu biegende Rohr besteht darin, daß der Biegekopf mit dessen Antrieb sowie die Biegeschablone bestehen bleiben und der Vorschubwagen mit der Spannhülse, die das Rohr trägt, sowohl in vertikaler Richtung auf- und abbewegt, als auch quer zur Längserstreckung des Maschinenrahmens bewegt wird.

Eine weitere Lösung schlägt vor, daß bei feststehendem bzw. lediglich in Achsrichtung durch den Vorschubwagen bewegtem Rohr der Biegekopf quer zur Längserstreckung des Rohrbiegemaschinenrahmens verfahren wird und innerhalb dieses verfahrbaren Biegekopfes lediglich die Biegeschablone in vertikaler Richtung auf- und abschwenkbar gelagert ist.

Alle diese vorgenannten Lösungen haben den Nachteil eines hohen baulichen Aufwandes und die Schwierigkeit, daß die vielen Bauelemente, die zum Antrieb in vertikaler Richtung sowie quer zur Längserstreckung des Maschinenrahmens benötigt werden, schwierig unterzubringen sind und zufolge der großen zu bewegenden Masse stark dimensioniert sein müssen.

Die vorliegende Erfindung geht von der Aufgabe aus, eine Rohrbiegemaschine zu schaffen, bei der die Relativbewegung zwischen Biegekopf und Vorschubwagen sowie die Relativbewegung zwischen Spannbacke und Biegekopf baulich einfach mit geringem Gewicht durchzuführen ist.

Die Lösung dieser Aufgabe erfolgt erfindungsgemäß mit den im kennzeichnenden Teil des Patentanspruchs 1 angegebenen Merkmalen.

Durch den erfindungsgemäßen Vorschlag, den Vorschubwagen quer zur Längserstreckung der Rohrbiegemaschine zu bewegen und die Querbewegung somit mit der Positioniervorrichtung durchzuführen, wobei der Biegekopf mit der Biegeschablone in Vertikalrichtung bewegt wird, wird eine Aufteilung der zwei verschiedenen Bewegungen in zwei unterschiedliche, an verschiedenen Orten angebrachte Bewegungseinrichtungen vorgenommen. Da die zwei Bewegungseinrichtungen baulich getrennte Einrichtungen an verschiedenen Orten der Rohrbiegemaschine sind, sind sie einzeln von geringem Gewicht und haben somit entsprechend einzeln eine geringe Masse.

Da die vorerwähnten Bewegungseinrichtungen getrennte Einrichtungen an zwei verschiedenen Stellen der Rohrbiegemaschine sind, bestehen keine Schwierigkeiten der baulichen Unterbringung, so daß die Bewegungseinrichtungen einander nicht stören.

Schließlich läßt die erfindungsgemäße Lösung das ungehinderte Anbringen sonstiger Werkzeuge und Einrichtungen zu, die zum Rohrbiegen notwendig oder zweckmäßig sind. Als notwendig werden dabei der Schwenkarm mit der Spannvorrichtung und der Spannbacke, gegebenenfalls auch eine Gleitschiene und gegebenenfalls auch ein Faltenglätter angesehen.

In weiterer erfindungsgemäßer Ausgestaltung wird vorgeschlagen, daß der Biegekopf mit der Biegeschablone und deren Antrieb zusammen mit der Spannvorrichtung eine bauliche Einheit bildet. Durch diese Lösung ist eine besonders einfache Vertikalbewegung des Biegekopfes möglich.

Der besonderen Einfachheit der Ausbildung gilt auch der Vorschlag, daß die bauliche Einheit von Biegeschablone und Spannvorrichtung mit den jeweils zugeordneten Antrieben an dem Rohrbiegemaschinenrahmen an- und absenkbar geführt ist.

In weiterer erfindungsgemäßer Ausgestaltung wird vorgeschlagen, daß die Befestigung an einer vertikalen Seitenwandung des Rohrbiegemaschinenrahmens vorhanden ist, insbesondere in Verbindung mit der Maßgabe, daß an dem Maschinenrahmen zwei zylindrische, vertikal gerichtete Führungen vorhanden sind, die umgriffen sind von einem die bauliche Einheit von Biegeschablone und Spannvorrichtung tragenden Balken, der durch einen zwischen den beiden Führungen vorhandenen Kolben-Zylinder-Antrieb angehoben und abgesenkt ist.

Besonders vorteilhaft besteht der Kolben-Zylinder-Antrieb aus einem in den Balken eingelassenen geschlossenen Zylinder, in dem der Kolben angeordnet ist, dessen Kolbenstange mit dem Maschinenrahmen fest verbunden und der Kolben von zwei Seiten mit Öl beaufschlagbar ist.

Die Erfindung ist in der Zeichnung beispielhaft erläutert. Es zeigen:
- Figur 1: eine Rohrbiegemaschine in perspektivischer Darstellung,
- Figur 2: die Rohrbiegemaschine nach Figur 1 mit anderer Stellung des Biegekopfes,
- Figur 3: den Biegekopf mit dessen Befestigung in Oberansicht,
- Figur 4: einen vertikalen Schnitt entsprechend der Linie IV-IV nach Figur 3 mit angehobenem Biegekopf.
- Figur 5: die Darstellung nach Figur 4 mit abgesenktem Biegekopf,
- Figur 6: einen vertikalen Schnitt durch die Biegeschablone mit der Spannvorrichtung,
- Figur 7: die Darstellung nach Figur 6 mit rückgefahrener Spannvorrichtung,
- Figur 8: einen vertikalen Schnitt durch die Gleitschienenanordnung.

Die Rohrbiegemaschine 10 besteht aus dem Untergestell 11, an dessen Oberseite der horizontal verlaufende kastenförmige Träger 12 angeordnet ist, der an seinen beiden Enden über das Untergestell 11 aufragt und auch als Maschinenrahmen bezeichnet wird.

An der Oberseite dieses Maschinenrahmens ist der Vorschubwagen 13 bewegt, der an in der Zeichnung nicht dargestellten, aber üblichen Schienen gelagert ist. Dieser Vorschubwagen 13 ist an einer Führung 14 quer zur Längserstreckung des Maschinenrahmens 12 über einen zugeordneten bekannten Antrieb verfahrbar.

Mit 15 ist eine Nachdrückeinrichtung bezeichnet, die auf einer Schiene 15a angeordnet ist und zugleich mit dem Vorschubwagen verfahrbar ist. Diese Nachdrückeinrichtung kann auch eine Einrichtung zum Biegen mit einem Dorn innerhalb des Rohres 16 sein, das über die Klemmhülse 17 des Vorschubwagens getragen und in Richtung zum Biegekopf 18 bewegt ist. Zugleich wird das Rohr 16 über diese Klemmhülse gedreht, damit, wie Figur 1 zeigt, das Biegen des Rohres in mehreren Ebenen erfolgen kann. Mit 19 ist der Antriebsmotor bezeichnet, der an dem Gehäuse 20 angeordnet ist und die Klemmhülse 17 betätigt. Diese Einheit aus Vorschubwagen, Klemmhülse und deren Antrieb wird in der Praxis als Positioniereinrichtung bezeichnet.

Der Biegekopf 18 hat den Antriebsmotor 21, über den die etagenförmige Biegeschablone 22 gedreht wird. Diese Etagenschablone hat übereinander angeordet verschiedene mit entsprechend zugeordneten Durchmessern, damit abhängig von der Wahl der Rille in dem Rohr 16 kleinere oder größere Biegeradien eingehalten werden können. Am Biegekopf ist der Schwenkarm 23 mit der Spannvorrichtung 24 befestigt, an der eine später zu beschreibende Spannbacke befestigt ist. Mit 25 ist die Gleitschienenandrückung bezeichnet. Diese Einheit des Biegekopfes 18 mit Biegeschablone, Spannvorrichtung und Gleitschienenandrückung ist mit einem Balken 26 versehen, der an der Vertikalseite 27 des Maschinenrahmens 12 und in diesen eingelassen, befestigt ist.

Figur 1 zeigt den Biegekopf 18 in seiner oberen Stellung. Figur 2 zeigt den Biegekopf 18 in seiner nach unten gefahrenen Stellung, wobei zugleich dann auch die Positioniereinrichtung verfahren worden ist.

Figur 2 zeigt, daß diese Positioniereinrichtung quer bis nahe zur vertikalen Seitenwand 27 verfahren ist und eine andere als in der Figur dargestellte Stellung einnimmt. Die Höhenverstellung des Biegekopfes mit der Einheit Biegeschablone 22, Schwenkarm 23 und Gleitschiene 25 erfolgt nach dem Ausführungsbeispiel am Ort der Befestigung am Maschinenrahmen 12, wie das aus den Figuren 1 und 2, aber auch besonders deutlich aus den Figuren 3 und 4 hervorgeht.

Figur 4 zeigt die beiden, am Maschinenrahmen 12 befestigten zylindrischen Führungen 28 und 29, die an Platten 30 und 31 des Maschinenrahmens gelagert sind.

In dem Balken 26 ist ein Zylinder 32 eingelassen, der durch einen Deckel 33, der mit vielfachen Dichtungen versehen ist, abgeschlossen ist. In dem Zylinder 32 ist der Kolben 34 vorhanden, der an seinem Umfang ebenfalls vielfache Dichtungen hat. Die Kolbenstange 35 ist an der Platte 30 des Maschinenrahmens befestigt. Die zylindrischen Führungen sind von Gleitbuchsen 36 und 37 des Balkens 26 umgeben.

Figur 4 zeigt die angehobene Stellung des Biegekopfes, weil durch die Einlaßöffnung 38 in den oberen Zylinderraum Öl gepumpt wurde. Sofern, wie Figur 5 zeigt, durch den unteren Einlaß 39 Öl an die andere Kolbenseite eingepumpt wird, dann wird der Balken entsprechend der Darstellung in Figur 5 abgesenkt.

Die Figuren 4 und 5 zeigen somit, daß die Befestigungsvorrichtung zur Befestigung des Biegekopfes über den Balken am Maschinenrahmen zugleich als Anhebe- und Absenkeinrichtung ausgebildet ist.

Figur 6 zeigt die Biegeschablone 22 mit den in verschiedenen Höhenlagen unterschiedlichen Biegerillen 40 und 41, die zur Einspannung mit Hilfe der Spannbacke 42 in diesem Bereich geradlinig sind. Es können auch mehr als die zwei dargestellten Biegerillen vorhanden sein. Schließlich kann auch, abweichend von der Darstellung in Figur 6, die obere Rille 40 den kleinen Biegeradius und die untere Rille 41 den größeren Biegeradius haben. Die Spannbacke 42 ist an einem Hebel 43 um die horizontale Achse 44 der Spannvorrichtung gelagert. Die Biegeschablone bzw. deren Halterung ist mit einer Gleitfläche 45, 45a versehen, an der beim Zufahren der Spannbacke diese angehoben wird. Durch den Abschnitt 45a wird die Höhenlage der Spannbacke 42 bestimmt. Sofern die Spannvorrichtung, wie in Figur 7 dargestellt ist, durch Einfahren der Kolbenstange 46 in den Zylinder 47 zurückgefahren wird, wobei an dem vorderen Kopf 48 der Kolbenstange die Gleitfläche 49 für die Spannvorrichtung befestigt ist, dann kippt der Hebel 43 um die horizontale Drehachse 44 nach unten, so daß die Spannbacke 42 unterhalb des Bereiches der Biegerillen gelangt und dadurch das gebogene Rohr einfach aus der Biegeschablone ohne Behinderung durch die Spannbacke weggeschoben werden kann. Es ist verständlich, daß mit dem Zufahren der Spannbacke an die Biegeschablone die Spannbacke über den Traghebel 43 und die Gleitflächen 45 und 45a in die Arbeitsstellung angehoben wird.

Figur 8 zeigt die Gleitschiene 50, die einen Träger 51 an der ebenfalls in Figur 3 gezeichneten Gleitschiene 25 über die in Figur 3 dargestellte Kolben-Zylinder-Anordnung 52 bewegt ist.

## Patentansprüche

1. Rohrbiegemaschine mit einem langgestreckten Maschinenrahmen (11),
einem längs des Maschinenrahmens (11) bewegbaren Vorschubwagen (13), der eine das zu biegende Rohr einspannende Klemmhülse (17) trägt,
einem an einem Kopfende des Maschinenrahmens (11) angeordneten Biegekopf (18), der relativ zum Maschinenrahmen (11) in vertikaler Richtung bewegbar geführt ist und eine um eine vertikale Achse drehbare Biegeschablone (22) trägt, die als Etagenschablone mit mehreren übereinander angeordneten Biegerillen (40,41) ausgebildet ist, welche unterschiedliche Durchmesser für unterschiedliche Biegeradien aufweisen, wobei zur Nutzung der einen oder anderen Biegerille (40,41) sowie zum Wechseln der Biegerillen eine Relativbewegung zwischen der Biegeschablone (22) und dem Maschinenrahmen (11) in vertikaler Richtung erfolgt,
einer mit der Biegeschablone (22) zusammenwirkenden Gleitschiene (25),
einer um die Achse der Biegeschablone (22) schwenkbaren Spannvorrichtung (24), die eine bewegbare Spannbacke (42) aufweist, welche den Biegerillen (40,41) der Biegeschablone (22) angepaßte Spannrillen hat,
**dadurch gekennzeichnet,**
daß der Vorschubwagen (13) in horizontaler Richtung quer zur Längserstreckung des Maschinenrahmens (12) bewegbar ist,
daß die Spannbacke (42) an einem um eine horizontale Achse (44) verschwenkbaren Hebel (43) vorgesehen ist,
und daß der Hebel (43) an einer zu der Längsachse der Biegeschablone (22) schräg verlaufenden Gleitfläche (45,45a) abgestützt ist und beim Heraufbewegen der Spannbacke an die Biegerillen (40,41) an der Gleitfläche entlanggleitet, so daß sich die Spannrillen auf die Höhen der Biegerillen (40,41) einstellen.

2. Rohrbiegemaschine nach Anspruch 1, dadurch gekennzeichnet, daß der Biegekopf (18) mit der Biegeschablone (22) und deren Antrieb zusammen mit der Spannvorrichtung (24) eine bauliche Einheit bildet.

3. Rohrbiegemaschine nach Anspruch 2, dadurch gekennzeichnet, daß die bauliche Einheit von Biegeschablone (22) und Spannvorrichtung (24) mit den jeweils zugeordneten Antrieben an dem Maschinenrahmen (12) vertikal bewegbar geführt ist.

4. Rohrbiegemaschine nach Anspruch 3, dadurch gekennzeichnet, daß die bauliche Einheit von Biegeschablone (22) und Spannvorrichtung (24) an einer vertikalen Seitenwandung (27) des Maschinenrahmens (12) vorhanden ist.

5. Rohrbiegemaschine nach Anspruch 4, dadurch gekennzeichnet, daß die bauliche Einheit an einem Balken (26) befestigt ist, der in die Seitenwandung (27) des Maschinenrahmens (12) eingelassen ist.

6. Rohrbiegemaschine nach Anspruch 4, dadurch gekennzeichnet, daß an dem Maschinenrahmen (12) zwei zylindrische, vertikal gerichtete Führungen (28,29) vorhanden sind, die umgriffen sind von einem die bauliche Einheit von Biegeschablone (22) und Spannvorrichtung (24) tragenden Balken (26), der durch einen zwischen den beiden Führungen (28,29) vorhandenen Kolben-Zylinder-Antrieb (32,34) anhebbar und absenkbar ist.

7. Rohrbiegemaschine nach Anspruch 6, dadurch gekennzeichnet, daß der Kolben-Zylinder-Antrieb (32,34) aus einem in den Balken (26) eingelassenen geschlossenen Zylinder (32) besteht, in dem der Kolben (34) angeordnet ist, dessen Kolbenstange (35) mit dem Maschinenrahmen (12,30) fest verbunden ist und der Kolben (34) von zwei Seiten mit Öl beaufschlagbar ist.

## Claims

1. A pipe-bending machine comprising an elongate machine frame (12),
- a feed carriage (13) movable in the longitudinal direction of said machine frame (12) and carrying a clamping sleeve (17) for chucking therein the pipe to be bent,
- a bending head (18) arranged at one face of said machine frame (12), which is guided for vertical movement relative to said machine frame (12) and carries a bending template (22) rotatable about a vertical axis, which is a tiered template with a plurality of superposed bending grooves (40, 41) having different diameters for different bending radii, a relative movement in the vertical direction being performed between said bending template (22) and said machine frame (12) for using the one or the other bending groove (40, 41) or for changing said bending grooves,
- a slide rail (25) cooperating with said bending template (22),
- a tensioning means (24) pivotable about the axis of said bending template (22), having a movable tensioning jaw (42) with tensioning grooves adapted to said bending grooves (40, 41) of said bending template (22),
characterized in that
- said feed carriage (13) is movable in the horizontal direction transversal to the longitudinal extension of said machine frame (12),
- said tensioning jaw (42) is provided at a lever (43) pivotable about a horizontal axis (44),
- and that said lever (43) is supported at a slide surface (45, 45a) extending oblique to the longitudinal axis of said bending template (22) and that it slides along said slide surface when said tensioning jaw is moved upwards to said bending grooves (40, 41) so that said tensioning grooves adjust to the heights of said bending grooves (40, 41).

2. The pipe-bending machine of claim 1, characterized in that said bending head (18) with said bending template (22) and the drive thereof forms a structural unit with said tensioning means (24).

3. The pipe-bending machine of claim 2, characterized in that said structural unit of said bending template (22) and said tensioning means (24) with their respective associatd drives is guided for vertical movement along said machine frame (12).

4. The pipe-bending machine of claim 3, characterized in that said structural unit of said bending template (22) and said tensioning means (24) is provided at a vertical side wall (27) of said machine frame (12).

5. The pipe-bending machine of claim 4, characterized in that said structural unit is mounted to a beam (26) set in said side wall (27) of said machine frame (12).

6. The pipe-bending machine of claim 4, characterized in that said machine frame (11) is provided with two cylindrical, vertically oriented guidings (28, 29) that are encompassed by a beam (26) supporting said structural unit of said bending template (22) and said tensioning means (24), which may be lifted or lowered by means of a piston-cylinder drive (32, 34) arranged between said two guidings (28, 29).

7. The pipe-bending machine of claim 6, characterized in that said piston-cylinder drive (32, 34) consists of a closed cylinder (32) set in said beam (26), in which said piston (34) is arranged, the piston rod (35) of which being fixedly connected to said machine frame (11, 30), and that said piston (34) may be supplied with oil from two sides.

## Revendications

1. Cintreuse pour tubes comportant :
un bâti de mâchine (11) s'étendant en longueur,
un chariot mobile (13), propre à se déplacer le long du bâti de machine (11), qui porte un manchon de serrage (17) fixant le tube à cintrer,
une tète de cintrage (18) disposée à une extrémité de tête du bâti de machine (11), qui est guidée de manière à se déplacer en sens vertical par rapport au bâti de machine (11) et qui porte un gabarit de cintrage (22) rotatif autour d'un axe vertical, se présentant sous forme d'un gabarit étagé à plusieurs gorges de cintrage (40, 41) disposées l'une au-dessus de l'autre et présentant des diamètres différents pour différents rayons de cintrage, un déplacement relatif entre le gabarit de cintrage (22) et le bâti de machine (11) se réalisant en sens vertical pour utiliser l'une ou l'autre gorge de cintrage (40, 41) ainsi que pour l'échange des gorges de cintrage,
une glissière (25) coopérant avec le gabarit de cintrage (22),
un dispositif de serrage (24) pivotant autour de l'axe du gabarit de cintrage (22) et présentant une mâchoire mobile (42) ayant des gorges de serrage adaptées aux gorges de cintrage (40, 41) du gabarit de cintrage (22),
caractérisée en ce que le chariot mobile (13) peut se déplacer en sens horizontal, transversalement à l'extension longitudinale du bâti de machine (12),
que la bride de serrage (42) est prévue sur un levier (43) pouvant pivoter autour d'un axe horizontal (44),
et que le levier (43) s'appuie sur une face de glissement (45, 45a) s'étendant obliquement par rapport à l'axe longitudinal du gabarit de cintrage (22) et, lors du mouvement ascendant de la mâchoire de serrage le long des gorges de cintrage (40, 41), glisse le long de la face de glissement, de manière que les gorges de serrage se placent aux niveaux des gorges de cintrage (40, 41).

2. Cintreuse pour tubes suivant la revendication 1, caractérisée en ce que la tête de cintrage (18) constitue, avec le gabarit de cintrage (22) et son entraînement ainsi qu'avec le dispositif de serrage (24), un ensemble de construction.

3. Cintreuse pour tubes suivant la revendication 2, caractérisée en ce que l'ensemble de construction formé du gabarit de cintrage (22) et du dispositif de serrage (24) est, avec les entraînements correspondants, guidé de manière à pouvoir se déplacer verticalement sur le bâti de machine (12).

4. Cintreuse pour tubes suivant la revendication 3, caractérisée en ce que l'ensemble de construction formé du gabarit de cintrage (22) et du dispositif de serrage (24) est prévu sur un flasque vertical (27) du bâti de machine (12).

5. Cintreuse pour tubes suivant la revendication 4, caractérisée en ce que l'ensemble de construction est fixé à une poutre (26) pénétrant dans le flasque (27) du bâti de machine (12).

6. Cintreuse pour tubes suivant la revendication 4, caractérisée en ce qu'il est prévu, sur le bâti de machine (12), deux guides (28, 29) cylindriques, orientés verticalement, entourés d'une poutre (26) portant l'ensemble de construction formé du gabarit de cintrage (22) et du dispositif de serrage (24) et pouvant monter et descendre au moyen d'un entraînement à cylindre et piston (32, 34) présent entre les deux guides (28, 29).

7. Cintreuse pour tubes suivant la revendication 6, caractérisée en ce que l'entraînement à cylindre et piston (32, 34) consiste en un cylindre fermé (32) pénétrant dans la poutre (26), dans lequel est disposé le piston (34) dont la tige de piston (35) est solidaire du bâti de machine (12, 30) et que le piston (34) peut être soumis des deux côtés à une admission d'huile.
